# EUROPÄISCHE PATENTANMELDUNG

(11) **EP 4 660 372 A1**
(43) Veröffentlichungstag der Anmeldung: **10.12.2025**
(21) Anmeldenummer: 25160523.4
(22) Anmeldetag: 27.02.2025
(51) Int. Cl.: E01B 9/30

(54) **WINKELFÜHRUNGSPLATTE**

(30) Priorität: 03.06.2024 DE 202024102895 U
(71) Anmelder: Wirthwein SE, 97993 Creglingen (DE)
(72) Erfinder: Dörfler, Thomas, 97993 Creglingen (DE); Kinzinger, Sebastian, 97996 Niederstetten (DE)
(74) Vertreter: Gleim Petri Patent- und Rechtsanwaltspartnerschaft mbB

(57) **Zusammenfassung**

Winkelführungsplatte (300) zur Befestigung einer Schiene (200) auf einer Schwelle (100) mittels einer federnden Spannklemme (103), mit einer der Schwelle (100) zugewandten Unterseite (317) sowie einer gegenüberliegenden Oberseite (318), einer an der Oberseite (318) befindlichen, zum Eingriff der Spannklemme (103) vorgesehenen parallel zur Schiene (200) verlaufenden Sicke (305), einem sich parallel zur Schiene (200) verlaufenden Schwellenanschlagsteg (303) zum Eingriff in eine Schwellenrinne (101) der Schwelle (100), wobei der Schwellenanschlagsteg (303) an seiner der Sicke (305) gegenüberliegenden Unterseite Anlagestege (319, 320) Ausnehmungen aufweist, wobei über die an der Sicke (305) gegenüberliegenden Unterseite befindlichen Anlagestege (319, 320) lediglich in den, in Richtung des Verlaufs der Schiene (200) betrachtet, gegenüberliegenden Randbereichen (B1, B2) der Winkelführungsplatte (300) eine Krafteinleitung (F1, F2) auf die Schwelle (100) erfolgt.

## Beschreibung

Die vorliegende Erfindung betrifft eine Winkelführungsplatte gemäß dem Oberbegriff des Anspruchs 1.

### Technologischer Hintergrund

Ein Bahnkörper bildet den Fahrweg für Eisenbahnen und umfasst einen Bahnoberbau und einen Bahnunterbau. Der Bahnoberbau beinhaltet Schienen, Schwellen, ein Schienenbefestigungssystem und eine Gleisbettung. Die Aufgabe des Bahnoberbaus besteht darin, die Spurweite der Bahn zu halten und die vorhandenen Kräfte in den Bahnunterbau einzuleiten.

Das Schienenbefestigungssystem weist im Bereich der Schwelle zu beiden Seiten der Schiene eine Spannklemme, eine Winkelführungsplatte sowie eine Schwellenschraube auf. Die Winkelführungsplatte liegt mit ihrer einen Seite an dem Schienenfuß an und greift auf der gegenüberliegenden Seite mit ihrem Schwellenanschlagsteg, welcher als wulstförmiger Eingriffsbereich ausgebildet ist, in eine Schwellenrinne ein. Die Spannklemme wird so positioniert, dass sie sowohl auf dem Schienenfuß als auch auf der Winkelführungsplatte aufliegt. Sie wird über eine Schwellenschraube in der Schwelle verankert. Hierbei wird die Spannklemme in eine Sicke der Winkelführungsplatte und auf den Schienenfuß gedrückt, wodurch die Schiene auf der Schwelle fixiert wird. Über die Winkelführungsplatte werden Kräfte, die insbesondere bei der Überfahrt eines Zugs entstehen, in die Schwelle in den Bahnunterbau eingeleitet.

Winkelführungsplatten müssen großen Kräften standhalten und diese zuverlässig weiterleiten. Daher weisen Winkelführungsplatten relativ große Wandstärken und einen dadurch bedingten hohen Materialbedarf auf. Winkelführungsplatten werden üblicherweise in einem Spritzgussverfahren hergestellt und haben aufgrund der großen Wandstärken relativ lange Abkühlzeiten. Aus diesem Grund sind lange Produktionszykluszeiten zur Herstellung von Winkelführungsplatten erforderlich. Ferner haben Winkelführungsplatten aufgrund der Produktionszykluszeit und dem hohen Materialeinsatz einen nicht unerheblichen CO₂-Fußabdruck.

### Druckschriftlicher Stand der Technik

Aus der G 87 06 640.8 ist eine Winkelführungsplatte gemäß dem Oberbegriff des Anspruchs 1 bekannt. Bei dieser Winkelführungsplatte sind in der abgewinkelten Außenfläche sowie im Bereich der Bodenfläche Ausnehmungen ausgebildet. Die in der abgewinkelten Außenfläche ausgebildeten Ausnehmungen münden in die Oberseite der Winkelführungsplatte. Die in der abgewinkelten Außenfläche sowie im Bereich der Bodenfläche ausgebildeten Ausnehmungen sind jeweils in einem gleichen Abstand entlang der Unterseite bzw. Außenfläche verteilt angeordnet. Die Ausnehmungen dienen dazu, Unebenheiten auszugleichen und gleichzeitig Material einzusparen.

Aus der EP 0 767 274 B1 ist eine Winkelführungsplatte bekannt, bei der zu beiden Seiten des Durchgangslochs in gleichem Abstand entlang der Unterseite bzw. Außenfläche verteilt angeordnete Ausnehmungen vorgesehen sind. Lediglich dazwischen ist ein dem Durchmesser des Durchgangslochs entsprechender Freiraum vorgesehen.

### Aufgabe der vorliegenden Erfindung

Die Aufgabe der vorliegenden Erfindung besteht darin, eine Winkelführungsplatte mit optimierter Krafteinleitung bei gleichzeitiger Materialeinsparung zur Verfügung zu stellen.

### Lösung der Aufgabe

Die vorstehende Aufgabe wird dadurch gelöst, dass über die an der Sicke gegenüberliegenden Unterseite befindlichen Anlagestege lediglich im jeweiligen Randbereich der Winkelführungsplatte eine Krafteinleitung auf die Schwelle erfolgt. Aufgrund der besonderen lediglich randbereichsseitigen Krafteinleitung liegt die Winkelführungsplatte auch bei Unebenheiten gut auf der Schwelle auf. Gleichzeitig kann im Vergleich zum Stand der Technik eine nicht unerhebliche Materialeinsparung erzielt werden. Dies führt wiederum zu einer beträchtlichen Reduzierung des CO₂-Fußabdrucks.

Gemäß einer vorteilhaften Ausgestaltung der Erfindung kann die Krafteinleitung im jeweiligen Randbereich der Winkelführungsplatte auf die Schwelle über paarweise im jeweiligen Randbereich der Winkelführungsplatte angeordnete Anlagestege erfolgen. Hierdurch kann der jeweilige Randbereich der Winkelführungsplatte trotz einer Materialeinsparung in seiner Festigkeit optimiert werden.

Gemäß einer vorteilhaften Ausgestaltung der Erfindung kann sich zwischen der Krafteinleitung des einen Randbereichs und der Krafteinleitung des gegenüberliegenden Randbereichs eine dazwischenliegende langgezogene Bodenaussparung erstrecken. Diese ermöglicht eine beträchtliche Materialeinsparung. Gleichzeitig wirken sich Unebenheiten auf der Schwelle oder Verunreinigungen z. B. durch eingeschwemmtes Material, in diesem Bereich nicht auf die Winkelführungsplatte aus. Die Bodenaussparung ist in ihrer Erstreckung zwischen den beiden Randbereichen größer dimensioniert als der Durchmesser des Durchgangslochs für die Schwellenschraube.

Gemäß einer vorteilhaften Ausgestaltung der Erfindung können die paarweise im jeweiligen Randbereich der Winkelführungsplatte angeordneten Anlagestege über eine im Randbereich befindliche Bodenaussparung voneinander getrennt sein.

Gemäß einer vorteilhaften Ausgestaltung der Erfindung kann der Schwellenanschlagsteg an dessen seitlich geneigter Schwellenanschlagfläche Ausnehmungen zur Materialeinsparung aufweisen.

Gemäß einer vorteilhaften Ausgestaltung der Erfindung können oberhalb der innenliegenden Bodenaussparung eine Mehrzahl von Ausnehmungen nebeneinander in die Schwellenanschlagfläche eingeformt sein. Hierdurch kann eine erhebliche Materialeinsparung und somit eine beträchtliche Reduzierung des CO₂-Fußabdrucks erreicht werden.

Gemäß einer vorteilhaften Ausgestaltung der Erfindung kann zwischen den beiden paarweisen Anlagestegen oberhalb derselben in die Schwellenanschlagfläche mindestens eine Ausnehmung eingeformt sein. Auch dies trägt zur Materialersparnis bei.

Gemäß einer vorteilhaften Ausgestaltung der Erfindung kann zwischen der Oberseite des Schwellenanschlagstegs und der Oberseite der jeweiligen Ausnehmung und/oder zwischen der Unterseite des Schwellenanschlagstegs und der Unterseite der jeweiligen Ausnehmung ein in Längsrichtung des Verlaufs der Schiene durchgängige Längssteg in der Schwellenanschlagfläche vorgesehen sein. Hierdurch wird das Anlageverhalten sowie die Krafteinleitung von der Winkelführungsplatte in die Schwelle trotz des hohen Materialeinsparungsgrads der Erfindung unterstützt.

Gemäß einer vorteilhaften Ausgestaltung der Erfindung kann die jeweilige Ausnehmung einen eckigen, vorzugsweise trapezoiden Umriss aufweisen.

Gemäß einer vorteilhaften Ausgestaltung der Erfindung kann die jeweilige Ausnehmung, zumindest teilweise, geradlinige, insbesondere zueinander winkelig verlaufende Innenwände aufweisen. Vorzugsweise können diese mit zur Innenseite der Ausnehmung hin aufeinander zugeneigter Orientierung ausgebildet sein, was das Entformen der Winkelführungsplatte aus der Form erleichtert.

Gemäß einer vorteilhaften Ausgestaltung der Erfindung kann der Schwellenanschlagsteg im Bereich der Lage der unterseitigen Anlagestege einen von der Oberseite zur Unterseite des Schwellenanschlagstegs ohne Ausnehmung durchgängigen Materialsteg aufweisen. Hierdurch wird eine wirksame Krafteinleitung mit ausreichender mechanischer Stabilität trotz des hohen Materialeinsparungsgrads sichergestellt.

Gemäß einer vorteilhaften Ausgestaltung der Erfindung kann der ohne Ausnehmung durchgängige Materialsteg ein äußerer Materialsteg oder ein innerer, also ein etwas weiter innenliegender, Materialsteg sein. Bei einer paarweisen Anordnung sind sowohl der äußere als auch der innere Materialsteg als durchgängiger Materialsteg, also als ein Materialsteg ohne Ausnehmung, ausgebildet.

Gemäß einer vorteilhaften Ausgestaltung der Erfindung kann der jeweilige innere Materialsteg entlang der Winkelführungsplatte in Gleisrichtung in seiner Position dem jeweiligen Anpressbereich für die Spannklemme an der Sicke der Winkelführungsplatte, zumindest im Wesentlichen, zugeordnet sein.

Gemäß einer vorteilhaften Ausgestaltung der Erfindung kann die Winkelführungsplatte ein Spritzgießteil, vorzugsweise ein Kunststoffspritzgießteil, sein.

### Beschreibung der Erfindung anhand eines Ausführungsbeispiels

Zweckmäßige Ausgestaltungen der vorliegenden Erfindung werden anhand von Beispielen in den Zeichnungsfiguren näher erläutert. Wiederkehrende Merkmale sind der Übersichtlichkeit halber lediglich einmal mit einem Bezugszeichen versehen. Es zeigen:
- Fig. 1: eine perspektivische Darstellung einer erfindungsgemäßen Winkelführungsplatte in einem verbauten Zustand;
- Fig. 2: eine Teilschnittdarstellung der Anordnung gemäß Fig. 1;
- Fig. 3: eine perspektivische Darstellung eines Beispiels der Winkelführungsplatte im Verbau gemäß Fig. 1 sowie 2;
- Fig. 4: eine Draufsicht auf die Oberseite der Winkelführungsplatte von Fig. 3;
- Fig. 5: eine Schnittdarstellung entlang der Schnittfläche A-A von Fig. 4;
- Fig. 6: eine Schnittdarstellung entlang der Schnittfläche B-B von Fig. 4;
- Fig. 7: eine Seitenansicht der Winkelführungsplatte gemäß Fig. 3; sowie
- Fig. 8: eine Draufsicht auf einen Stirnseitenbereich der Winkelführungsplatte gemäß Fig. 3.

Fig. 1 zeigt ein Beispiel des Verbaus einer Schiene 200 auf einer Schwelle 100, beispielsweise einer Betonschwelle oder Kunststoffschwelle, unter Verwendung einer erfindungsgemäßen Winkelführungsplatte 300. Die Winkelführungsplatte 300 befindet sich zwischen dem Schienenfuß 201 und einer Erhöhung 105 an der Oberseite der Schwelle 100. An der der Schiene 200 zugewandten Seite der Erhöhung 105 ist in der Schwelle 100 eine Schwellenrinne 101 eingeformt, in die die Winkelführungsplatte 300 eingreift und diese in ihrer Position fixiert. Die Winkelführungsplatte 300 liegt ferner mit ihrer anderen Seite an dem Anschlagsteg 202 des Schienenfußes 201 an. Mit der gegenüberliegenden Seite stützt sich die Winkelführungsplatte 300 an der Erhöhung 105 der Schwelle 100 ab.

Eine federnde Spannklemme 103 wird über eine Schwellenschraube 102 an der Oberseite der Winkelführungsplatte 300 fixiert und zwar derart, dass die Spannklemme 103 einerseits auf dem Schienenfuß 201 der Schiene 200 sowie andererseits auf einer Sicke 305 der Winkelführungsplatte 300 anliegt, wie dies vor allem aus Fig. 2 hervorgeht. Die Winkelführungsplatte 300 bildet hierbei einen Anschlagsteg 301 zu dem Anschlagsteg 202 des Schienenfußes 201. Wie aus Fig. 2 ersichtlich, ist die Winkelführungsplatte 300 somit zwischen der Erhöhung 105 der Schwelle 100 und dem Schienenfuß 201 der Schiene 200 eingespannt und mittels der Spannklemme 103 fixiert. Die Spannklemme 103 liegt an der Oberseite des Schienenfußes 201 sowie an der Oberseite der Winkelführungsplatte 300 an.

Zwischen der Schiene 200 und der Schwelle 100 ist zur Dämpfung eine Zwischenlage 104 angeordnet.

Obgleich in den Fig. 1 und 2 eine entsprechende Anordnung der Übersichtlichkeit halber nur an einer Seite der Schiene 200 gezeigt ist, befindet sich eine entsprechende Anordnung jeweils beidseitig an der Schiene 200.

Bei der Winkelführungsplatte 300 handelt es sich um ein Formteil, welches insbesondere im Spritzgießverfahren, vorzugsweise aus Kunststoff, hergestellt wird. Die Winkelführungsplatte 300 weist gemäß Fig. 3 eine der Schwelle 100 zugeordnete Unterseite 317 sowie eine gegenüberliegende Oberseite 318 auf. Sie besitzt eine Basis 309, an deren einer Seite der Anschlagsteg 301 vorgesehen ist, der eine Schienenfuß-Anschlagfläche 310 bildet. Auf der gegenüberliegenden Seite ist ein Schwellenanschlagsteg 303 ausgebildet, welcher eine wulstförmige Form aufweist und an seiner Unterseite in die Schwellenrinne 101, vgl. Fig. 2, gut mit seiner schräg verlaufenden seitlichen Schwellenanschlagfläche 304 an der Erhöhung 105 der Schwelle 100 anliegt.

Die seitliche Schwellenanschlagfläche 304 weist an beiden Randbereichen eine äußere Aussparung 306 sowie dazwischen mehrere innenliegende Aussparungen 307 auf. Im unteren Bereich des Schwellenanschlagstegs 303 sind Anlagestege 319, 320 ausgebildet. Auf der gegenüberliegenden Seite ist die Sicke 305 in die Basis 309 der Winkelführungsplatte 300 eingeformt und dient dazu, eine Anlagefläche für die Spannklemme 103 zu bilden. Im Bereich des Anschlagstegs 301 kann eine Stufe 313 vorgesehen sein, um einen Teil der Zwischenlage 104 aufzunehmen.

Im mittleren Bereich befindet sich ein Durchgangsloch 302 zur Aufnahme der Schwellenschraube 102. Die Basis 309 der Winkelführungsplatte 300 besitzt im Bereich des Durchgangslochs 302 eine Erhebung 311. Die Bezugsziffer 308 kennzeichnet den Anguss.

In Fig. 4 sind die Anpressbereiche 321 der Spannklemme 103 in der Sicke 305 dargestellt. Dort wird der größte Anpressdruck über die Spannklemme 103 auf die Winkelführungsplatte 300 aufgebracht.

Fig. 5 zeigt einen Querschnitt durch die Winkelführungsplatte 300 von Fig. 4 entlang der Schnittebene A-A. Gut zu erkennen sind hierbei die Materialeinsparungen durch das Vorhandensein der innenliegenden Aussparungen 307 sowie innenliegenden Bodenaussparung 312.

Fig. 6 zeigt eine leichte Abnahme der Dicke der Basis 309 ausgehend von dem Durchgangsloch 302 hin zum jeweiligen Ende der Winkelführungsplatte 300.

Gemäß Fig. 7 erfolgt über die an der Unterseite befindlichen Anlagestege 319, 320 lediglich in den, in Richtung des Verlaufs der Schiene 200 betrachtet, gegenüberliegenden Randbereichen B1, B2 der Winkelführungsplatte 300 eine Krafteinleitung F1, F2 auf die Schwelle 100. Hierzu kann die Krafteinleitung F1, F2 im jeweiligen Randbereich B1, B2 der Winkelführungsplatte 300 auf die Schwelle 100 über paarweise im jeweiligen Randbereich B1, B2 der Winkelführungsplatte 300 angeordnete Anlagestege 319, 320 erfolgen.

Zwischen der Krafteinleitung F1 des einen Randbereichs B1 und der Krafteinleitung F2 des gegenüberliegenden Randbereichs B2 erstreckt sich eine langgezogene innenliegende Bodenaussparung 312. Hierdurch kann eine beträchtliche Materialeinsparung erzielt werden. Die paarweise angeordneten Anlegestege 319, 320 sind über eine im jeweiligen Randbereich B1, B2 befindliche Bodenaussparung 314 voneinander getrennt.

Oberhalb der innenliegenden Bodenaussparung 312 sind mehrere Ausnehmungen 307 nebeneinander in die Schwellenanschlagfläche 304 eingeformt. Ebenso ist zwischen jeder der zwei paarweisen Anlagestege 319, 320 eine Ausnehmung 306 in die Schwellenanschlagfläche 304 eingeformt.

Die Ausnehmungen 306, 307 sind allseitig umgrenzt, d.h. münden nicht in die oberseitige Fläche oder unterseitige Fläche der Winkelführungsplatte 300. Zwischen der Oberseite des Schwellenanschlagstegs 303 und der Oberseite der jeweiligen Ausnehmung 306, 307 sowie zwischen der Unterseite des Schwellenanschlagstegs 303 und der Unterseite der jeweiligen Ausnehmung 306, 307 ist ein in Richtung des Verlaufs der Schiene 200 durchgängiger oberer bzw. unterer Längssteg 315, 316 vorgesehen.

Die jeweilige Ausnehmung 306, 307 kann, zumindest teilweise, geradlinige, insbesondere zueinander winkelig verlaufende Innenwände, vorzugsweise mit zur Innenseite der Ausnehmung 306, 307 hin aufeinander zugeneigter Orientierung, aufweisen.

Der Schwellenanschlagsteg 303 bildet im Bereich der Anlagestege 319, 320 einen von der Oberseite 318 zur Unterseite 317 des Schwellenanschlagstegs 303 durchgängigen Materialsteg 322, 323 auf ohne darin befindlicher Ausnehmung. Gemäß Fig. 7 befindet sich ein durchgängiger äußerer Materialsteg 322 im Außenbereich sowie der weitere durchgängige innere Materialsteg 323 innerhalb der jeweils äußeren Aussparung 306 sowie der benachbarten innenliegenden Aussparung 307. Über die Materialstege 322, 323 kann die Kraft optimal über die Winkelführungsplatte 300 auf die Schwelle 100 übertragen werden.

Hierbei kann der innere Materialsteg 323, zumindest im Wesentlichen, der Lage des Anpressbereichs 321 für die Spannklemme 103 zugeordnet sein.

Vorzugsweise handelt es sich bei der Winkelführungsplatte 300 um ein Spritzgießteil, vorzugsweise um Kunststoffspritzgießteil.

Die vorliegende Erfindung gewährleistet eine verbesserte Krafteinleitung in eine Schwelle bei gleichzeitiger erheblicher Materialeinsparung. Die vorliegende Erfindung einer Winkelführungsplatte begründet damit eine erhebliche Bereicherung auf dem einschlägigen Gebiet der Technik.

### BEZUGSZEICHENLISTE

- 100: Schwelle
- 101: Schwellenrinne
- 102: Schwellenschraube
- 103: Spannklemme
- 104: Zwischenlage
- 105: Erhöhung
- 200: Schiene
- 201: Schienenfuß
- 202: Anschlagsteg
- 300: Winkelführungsplatte
- 301: Anschlagsteg
- 302: Durchgangsloch
- 303: Schwellenanschlagsteg
- 304: seitliche Schwellenanschlagfläche
- 305: Sicke
- 306: äußere Ausnehmung
- 307: innenliegende Ausnehmung
- 308: Anguss
- 309: Basis
- 310: Schienenfuß-Anschlagfläche
- 311: Erhebung
- 312: innenliegende Bodenaussparung
- 313: Stufe
- 314: außenliegende Bodenaussparung
- 315: oberer Längssteg
- 316: unterer Längssteg
- 317: Unterseite
- 318: Oberseite
- 319: Anlagesteg
- 320: Anlagesteg
- 321: Anpressbereich
- 322: durchgängiger Materialsteg
- 323: durchgängiger Materialsteg

- B1: Randbereich
- B2: Randbereich
- F1: Krafteinleitung
- F2: Krafteinleitung

## Patentansprüche

1. Winkelführungsplatte (300) zur Befestigung einer Schiene (200) auf einer Schwelle (100) mittels einer federnden Spannklemme (103), mit
einer der Schwelle (100) zugewandten Unterseite (317) sowie einer gegenüberliegenden Oberseite (318),
einer an der Oberseite (318) befindlichen, zum Eingriff der Spannklemme (103) vorgesehenen parallel zur Schiene (200) verlaufenden Sicke (305),
einem sich parallel zur Schiene (200) verlaufenden Schwellenanschlagsteg (303) zum Eingriff in eine Schwellenrinne (101) der Schwelle (100), wobei der Schwellenanschlagsteg (303) an seiner der Sicke (305) gegenüberliegenden Unterseite Anlagestege (319, 320) Ausnehmungen aufweist, **dadurch gekennzeichnet, dass**
über die an der Sicke (305) gegenüberliegenden Unterseite befindlichen Anlagestege (319, 320) lediglich in den, in Richtung des Verlaufs der Schiene (200) betrachtet, gegenüberliegenden Randbereichen (B1, B2) der Winkelführungsplatte (300) eine Krafteinleitung (F1, F2) auf die Schwelle (100) erfolgt.

2. Winkelführungsplatte (300) nach Anspruch 1, **dadurch gekennzeichnet, dass** die Krafteinleitung (F1, F2) im jeweiligen Randbereich (B1, B2) der Winkelführungsplatte (300) auf die Schwelle (100) über paarweise im jeweiligen Randbereich (B1, B2) der Winkelführungsplatte (300) angeordnete Anlagestege (319, 320) erfolgt.

3. Winkelführungsplatte (300) nach Anspruch 1 oder 2, **dadurch gekennzeichnet, dass** sich zwischen der Krafteinleitung (F1) des einen Randbereichs (B1) und der Krafteinleitung (F2) des gegenüberliegenden Endbereichs (B2) eine innenliegende Bodenaussparung (312) erstreckt.

4. Winkelführungsplatte (300) nach 2 oder 3, **dadurch gekennzeichnet, dass** die paarweise im jeweiligen Randbereich (B1, B2) der Winkelführungsplatte (300) angeordneten Anlagestege (319, 320) jeweils über eine im Randbereich (B1, B2) befindliche Bodenaussparung (314) voneinander getrennt sind.

5. Winkelführungsplatte (300) nach den vorhergehenden Ansprüchen, **dadurch gekennzeichnet, dass** der Schwellenanschlagsteg (303) an dessen seitlich geneigter Schwellenanschlagfläche (304) Ausnehmungen (306, 307) aufweist.

6. Winkelführungsplatte (300) nach 5, **dadurch gekennzeichnet, dass** oberhalb der innenliegenden Bodenaussparung (312) mehrere Ausnehmungen (307) nebeneinander in die Schwellenanschlagfläche (304) eingeformt sind.

7. Winkelführungsplatte (300) nach 5 oder 6, **dadurch gekennzeichnet, dass** zwischen zwei paarweisen Anlagestegen (319 bzw. 320) oberhalb derselben mindestens eine Ausnehmung (306) in die Schwellenanschlagfläche (304) eingeformt ist.

8. Winkelführungsplatte (300) nach 5 bis 7, **dadurch gekennzeichnet, dass** zwischen der Oberseite des Schwellenanschlagstegs (303) und der Oberseite der jeweiligen Ausnehmung (306, 307) und/oder zwischen der Unterseite des Schwellenanschlagstegs (303) und der Unterseite der jeweiligen Ausnehmung (306, 307) ein in Richtung des Verlaufs der Schiene (200) durchgängiger Längssteg (315 bzw. 316) in der Schwellenanschlagsfläche (304) vorgesehen ist.

9. Winkelführungsplatte (300) nach den Ansprüchen 5 bis 8, **dadurch gekennzeichnet, dass** die jeweilige Ausnehmung (306, 307) einen eckigen, vorzugsweise trapezoiden, Umriss aufweist.

10. Winkelführungsplatte (300) nach den Ansprüchen 5 bis 9, **dadurch gekennzeichnet, dass** die jeweilige Ausnehmung (306, 307) zumindest teilweise geradlinige, insbesondere zueinander winkelig verlaufende Innenwände, vorzugsweise mit zur Innenseite der Ausnehmung (306,307) hin aufeinander zu geneigter Orientierung, aufweist.

11. Winkelführungsplatte (300) nach den vorhergehenden Ansprüchen, **dadurch gekennzeichnet, dass** der Schwellenanschlagsteg (303) im Bereich der Anlagestege (319, 320) einen von der Oberseite zur Unterseite des Schwellenanschlagstegs (303) ohne Ausnehmung durchgängigen Materialsteg (322, 323) aufweist.

12. Winkelführungsplatte (300) nach Anspruch 11, **dadurch gekennzeichnet, dass** der ohne Ausnehmung durchgängige Materialsteg ein äußerer Materialsteg (322) oder ein innerer Materialsteg (323) ist.

13. Winkelführungsplatte (300) nach Anspruch 12, **dadurch gekennzeichnet, dass** die Lage des jeweiligen inneren Materialstegs (323) der Lage des jeweiligen Anpressbereichs (321) für die Spannklemme (103), zumindest im Wesentlichen, entspricht.

14. Winkelführungsplatte (300) nach den vorhergehenden Ansprüchen, **dadurch gekennzeichnet, dass** diese ein Spritzgießteil, vorzugsweise ein Kunststoffspritzgießteil ist.
